# EUROPÄISCHE PATENTSCHRIFT

(11) **EP 2 077 360 B1**
(45) Veröffentlichungstag und Bekanntmachung des Hinweises auf die Patenterteilung: **06.08.2014**
(21) Anmeldenummer: 08168907.7
(22) Anmeldetag: 12.11.2008
(51) Int. Cl.: E04F 15/12, E04F 15/20

(54) **Fußbodenaufbau mit thermischer Dämmung und Schalldämmung**
Floor structure with thermal and sound insulation
Structure de sol dotée d'une isolation thermique et phonique

(30) Priorität: 04.01.2008 DE 102008003256
(43) Veröffentlichungstag der Anmeldung: 08.07.2009
(73) Patentinhaber: AA & AR Isolation S.A., 4040 Herstal (BE)
(72) Erfinder: Blocken, Wilfried, 3732 Schalkhoven (BE)
(74) Vertreter: Bauer Vorberg Kayser Patentanwälte

(56) Entgegenhaltungen:
- EP-A2- 1 211 366
- DE-C1- 10 227 629
- DE-U1- 20 321 459

## Beschreibung

Die Erfindung bezieht sich auf einen Fußbodenaufbau nach dem Oberbegriff des Patentanspruchs 1, der einerseits eine hohe thermische Dämmung aufweist und der andererseits eine gute Schalldämmung aufweist, wobei die Schalldämmung sowohl gegen Körperschall als auch gegen Luftschall ausgebildet ist. Ein derartiger Fußbodenaufbau ist aus der DE 203 21 459 U1 bekannt.

Aus der EP 1 211 366 A2 ist ein Fußbodenaufbau bekannt, der eine als Folie ausgebildete Sperrschicht und eine Randisolation aufweist.

Aufgabe der Erfindung ist es, einen Fußbodenaufbau anzugeben, der mit wenig Hilfsmitteln erstellt werden kann, rasch und mit möglichst wenig Personaleinsatz herstellbar ist.

Aus der DE 199 37 314 A1, an der auch der Erfinder dieser Patentanmeldung beteiligt ist, ist ein Fußbodenaufbau mit thermischer Dämmung und Schalldämmung, der folgende Schichten in der angegebenen Reihenfolge von unten nach oben aufweist: 1. Eine unterste Schicht aus Partikeln, die eine geringe thermische Leitfähigkeit aufweisen, diese Schicht hat kein Bindemittel, 2. Eine wasserdichte Folie, die auf dieser untersten Schicht aufliegt. 3. Eine tragende, schwimmende Estrichschicht. - Die unterste Schicht ist dabei mindestens mehrere Zentimeter dick und besteht aus Körnern aus hartem Kunststoffschaum ohne Verbindung der Körner miteinander durch ein Bindemittel. Vorzugsweise kann durch eine mechanische Behandlung, beispielsweise eine Gewichtsbelastung, die locker aufgebrachte Isolierschicht kompaktiert werden, so dass die Körner miteinander einen Zusammenhalt eingehen.

Aus der DE 19 50 367 A ist ein Verfahren zum Aufbringen von Bodenbelägen mit einer schall- und wärmedämmenden Unterschicht bekannt, bei dem man eine Schicht aus verschäumbarern Kunststoffmaterial anbringt und diese aufschäumt und aushärtet. Dabei wird eine feste, druckverteilende, plattenförmige Hilfsschicht eingesetzt.

Aus der DE 34 09 535 A1 ist ein Fußbodenaufbau bekannt, bei dem sich unter einer Estrichschicht eine Isolierschicht befindet. Es wird insbesondere die Randisolation beschrieben. Derartige Randisolationen lassen sich auch bei der vorliegenden Erfindung vorteilhaft einsetzen.

Ziel ist es, einen Fußbodenaufbau anzugeben, der einen Ausgleich vorhandener Unregelmäßigkeiten und auch die Verlegung von Leitungen aller Art gestattet, der eine hohe thermische Isolation mit einer Wärmeleitung kleiner/gleich 0,08 W/mK aufweist, insbesondere eine Wärmeleitung von etwa 0,04 W/mK oder besser aufweist, der eine gute Isolation gegen Körperschall bietet und der schließlich eine Isolation gegen Luftschall in der Größenordnung von etwa 32 dB, vorzugsweise 34 dB liefert.

Gelöst wird diese Aufgabe durch einen Fußbodenaufbau mit den Merkmalen des Patentanspruchs 1.

Dieser Fußbodenaufbau hat eine Vielzahl von Vorteilen. Bis auf die Estrichschicht handelt es sich um ein Trockensystem, es wird keine Trocknungszeit oder Aushärtezeit benötigt. Bis auf die Estrichschicht gibt es keine Einschränkungen hinsichtlich des Aufbringens der Schichten, weder durch Temperatur, noch durch sonstige Witterungsumstände. Die Schichten unterhalb der Estrichschicht können sehr rasch und effizient aufgebracht werden, es ist leicht möglich, dass eine einzelne Arbeitskraft pro Stunde 20 qm Unterbau, also ohne die Estrichschicht, erstellt. Die Investitionskosten sind gering, das Material kann mit einfachen Mitteln, beispielsweise mit einem kleinen LKW, zur Baustelle transportiert werden, die Volumina sind überschaubar. Der herstellende Betrieb braucht keine Spezialmaschinen oder -werkzeuge. Die Aufbringung der Schichten unterhalb des Estrichs kann mit einfachen Arbeitskräften erfolgen. Für den Bauherrn ergeben sich enorme Kostenvorteile. Bei der Verlegung treten praktisch keine Risiken oder Beschädigungen auf, vorhandene Wände werden praktisch nicht beschädigt, verschmutzt oder verstaubt, auch aus Türen oder anderen Öffnungen dringt praktisch kein Schmutz nach außen, der Arbeitablauf ist sauber. Nach Aufbringen des Unterbaus kann die Estrichschicht, ohne irgendwie abwarten zu müssen, aufgebracht werden. Insgesamt ist es ein thermisch und akustisch hervorragend isolierendes System, das kostengünstig herstellbar ist.

Vorzugsweise weist die unterste Schicht eine Körnung von 0,01 bis 10 mm, vorzugsweise von 0,01 bis 1 mm auf. Die Partikel sind vorzugsweise sehr klein, das Material liegt als ein Mehl vor, dabei hat 80 % des Materials eine Körnung unter 0,8 mm. Die Partikel bestehen insbesondere aus weichem Schaum. Insbesondere hat die unterste Schicht eine Dicke von 3 bis 5 cm. Die Partikel sind durch Zerkleinern von Altschaum erhalten, insbesondere von ausgebauten Isollerschichten von Altgeräten.

Die Matten sind vorzugsweise aus weichem Schaummaterial gefertigt. Sie weisen insbesondere eine Dichte von 50 bis 150 kg/m³, bevorzugt 80 bis 125 kg/m³ auf. Vorzugsweise ist die mittlere Schicht so aus den Matten zusammengesetzt ist, dass zwischen benachbarten Matten keine Fugen auftreten, die bis zur untersten Schicht durchgehen. Insbesondere hat die mittlere Schicht eine Dicke von 1 bis 2,5 cm. Die Matten sind elastisch, sie sind aus Weichschaum.

Die Folie ist mit einer Filzschicht verbunden. Diese Filzschlcht verstärkt die Folie und schützt sie. Sie vermeidet eine Beschädigung der Folie durch spitze Teile. Vorzugsweise ist im eingebauten Zustand die Filzschicht unten.

Besonders wichtig ist eine intakte und ausreichend dicke Randisolation. Hierfür wird vorzugsweise ein flexibles Band aus Schaumstoff mit einer Dicke von mindestens 5 mm, vorzugsweise mindestens 10 mm verwendet. Insbesondere wird die Randisolation bereits vor dem Aufbringen der untersten Schicht an den Wänden angebracht. Sie liegt dann randseitig unter der untersten Schicht. Sie steht mindestens einige Millimeter, vorzugsweise mehrere Zentimeter, oben gegenüber der Estrichschicht vor. Sie wird vorzugsweise später auf die Oberfläche der Estrichschicht geklappt und geschnitten. Eine Fußbodenleiste soll mit der Estrichschicht keinen mechanischen Kontakt haben, vielmehr durch die Randisolation von dieser getrennt sein. Insbesondere besteht die Randisolation aus demselben Material wie die Matten.

Im Folgenden werden zwei Ausführungsbeispiele näher erläutert und unter Bezugnahme auf die Zeichnung im Detail beschrieben. Diese Ausführungsbeispiele sind nicht einschränkend zu verstehen. In dieser Zeichnung zeigen:
- Fig. 1:: ein Schnittbild durch einen erfindungsgemäßen Fußbodenaufbau, der sich auf einer tragenden Betonschicht befindet, weiterhin ist eine Gebäudewand dargestellt, und
- Fig. 2:: eine Darstellung wie Figur 1, jedoch nun mit anderen Dicken des Unterbaus unterhalb der Estrichschicht.

In Figur 1 ist mit 20 eine tragende Betondecke bezeichnet, auf ihr befindet sich eine Mauer 22. Auf diese Ausgangssituation wird nun der erfindungsgemäße Fußbodenaufbau aufgebracht. Hierzu wird zunächst auf die Betondecke 20 bzw. eine entsprechende, tragende Decke, eine unterste Schicht 24 aufgebracht, die im Ausführungsbeispiel aus PUR (Polyurethan) Partikeln hergestellt ist. Verwendet wird Schaummaterial, insbesondere recyceltes Schaummaterial, die Korngröße liegt im Bereich von 0,01 mm bis 10 mm, vorzugsweise 0,01 bis 1 mm. Es handelt sich um CFK-freie Partikel, die hergestellt sind durch Zerkleinern von Isolationsmaterialien, wie sie für Kühlschränke, in Gebäuden und dergleichen eingesetzt werden, aber auch in Kraftfahrzeugen zu finden sind. Die unterste Schicht kann ebenso ausgeführt sein wie in der o.g. DE 199 37 314 A1 für die dortige Isolierschicht beschrieben ist.

Anstelle der PUR-Partikel können auch kleine Partikel im gleichen Körnungsbereich aus weichem PUR-Schaum, Polyether, Latex, Textilien oder andere Materialien verwendet werden, sofern die thermische Leitfähigkeit lambda im Bereich unter 0,1 W/mK liegt. Mit den Hartschaum-Partikeln aus PUR ist eine Wärmeleitfähigkeit von etwa 0,04 W/mK erreichbar.

In die unterste Schicht 24 können Versorgungsleitungen 26 aller Art eingebettet bzw. auf der Betondecke 20 aufliegende Versorgungsleitungen 26 von ihr überdeckt werden. Zu den Versorgungsleitungen 26 gehören beispielsweise elektrische Leitungen, Wasserleitungen, Gasleitungen, Abwasserleitungen und dergleichen. Die unterste Schicht 24 wird so dick gewählt, dass die Versorgungsleitungen 26 ausreichend überdeckt sind, beispielsweise mindestens 2 cm überdeckt sind. Zugleich wird die unterste Schicht 24 nivelliert. Sie wird ohne irgendein Bindemittel eingebracht. Es wird auch später kein Bindemittel zugesetzt. Es ist möglich, die Partikel etwas anzufeuchten. Dies kann vor dem, beim Ausbringen oder nach dem Ausbringen auf die Betondecke 20 erfolgen. So lässt sich die unterste Schicht 24 einfacher kompaktieren, es lassen elektrostatische Aufladungen vermeiden und das Ausbreiten und Nivellieren wird vereinfacht.

Auf die unterste Schicht 24, die nun eine nivellierte Oberfläche hat, wird als mittlere Schicht 28 eine Lage 44 aufgebracht, die aus Matten 30 aufgebaut ist. Diese sind ihrerseits aus einem Schaumstoffmaterial, insbesondere Kunststoffschaummaterial, hergestellt. Es können hier originäre Kunststoffschäume oder auch Kunststoffschäume verwendet werden, die aus recycelten Schaumstoffkörnern und Polyurethanbindemittel hergestellt sind. Diese mittlere Schicht 28 setzt sich aus einzelnen Matten 30 zusammen, die beispielsweise als Rollenware oder als Zuschnitte, insbesondere rechteckförmige Zuschnitte, angeliefert werden und unmittelbar auf die unterste Schicht 24 aufgelegt werden. Die einzelnen Matten 30 sind 1 bis 2,5 cm dick. Sie bestehen im Ausführungsbeispiel aus elastischem Latexschaum, es ist aber auch PUR-Schaum oder Polyetherschaum möglich. Die Matten 30 werden mit einer Dichte von 50 bis 150 kg/m³ eingesetzt. Insbesondere haben die PUR-Schaummatten und die Polyetherschaummatten eine Dichte von etwa 80 kg/m³, Latexschäume haben eine Dichte ihrer Matten von 120 bis 125 kg/m³.

Die Matten 30 werden so verlegt, dass zwischen den einzelnen Matten 30 keine Spalte frei bleiben, die bis zur untersten Schicht 24 durchgehen. Die Matten 30 werden dabei so verlegt, dass entweder benachbarte Matten einander überlappen oder benachbarte Matten Stoß an Stoß verlegt werden und die auftretende Fuge durch schmale Streifen aus den Matten 30 überdeckt werden.

Die Matten 30 haben konstante Dicke. Aufgrund der Nivellierung der untersten Schicht 24 sind auch die einzelnen Matten 30 waagerecht. Lediglich an den Überlappungsbereichen bzw. an den fugenüberbrückenden Streifen liegt ein etwas höheres Niveau vor. Dies zeigt Figur 1, sie zeigt, dass die Oberfläche der mittleren Schicht 28 kleinere Stufen aufweist.

Auf die mittlere Schicht 28 ist eine wasserdichte Folie 32 aufgelegt. Sie besteht im Ausführungsbeispiel aus PVC. Sie hat die Aufgabe, eine wasserdichte Schicht herzustellen. Sie wird aus einer zusammenhängenden, großen Folienbahn hergestellt. Wenn sie aus Rollenware hergestellt wird, überlappen die einzelnen Bahnen über mindestens 10 cm und/oder sind möglichst miteinander verklebt, verschweißt oder anderweitig verbunden.

Im Ausführungsbeispiel nach Fig. 1 ist die Folie 32 mit einer Filzschicht 34 belegt. Die Folie kann dann eine etwas geringere Dicke haben, beispielsweise 20 bis 25 Mikrometer, insbesondere 37 Mikrometer, die Filzschicht 34 hat eine Dichte von 150 bis 750 g/qm, insbesondere 200 g/qm.

Auf diese Anordnung aus Folie 32 und ggf. Filzschicht 34 ist als oberste Lage 44 eine Estrichschicht 36 aufgebracht. Hier wird eine handelsübliche, bereits aus dem Stand der Technik bekannte Estrichschicht verwendet, sie ist vorzugsweise armiert. Eingesetzt werden können Estrichmaschinen und alle anderen Hilfsmittel, wie sie für die Erstellung von tragfähigen, schwimmenden Estrichschichten bereits bekannt sind.

Der Unterbau unter der Estrichschicht 36 hat eine thermische Leitfähigkeit von unter 0,1 W/mK, insbesondere im Bereich von 0,04 W/mK. Er bewirkt eine sehr gute und sogar ausgezeichnete Isolation gegen Körperschall und auch gegen Luftschall. Nach Aufbringen der Estrichschicht 36 verringert sich die Gesamtdicke der darunter befindlichen Schichten 24 bis 28 um etwa 3 bis 20%.

Bevor die Estrichschicht 36 auf den Unterbau aufgebracht wird, wird eine Randisolation 38 aus einem flexiblen Band erstellt. Diese Randisolation 38 bildet zusammen mit den Schichten 24 und 28 eine Wanne. Jeglicher mechanischer Kontakt der Estrichschicht 36 mit der Mauer 22 und auch der Betondecke 20 wird ausgeschlossen. Es sollen sich auch keine Materialverhärtungen, Verdickungen oder Partikelchen, beispielsweise Steinsplitter, einfinden können, die einen Kontakt zwischen Estrichschicht 36 und vor einer Mauer 22 herstellen könnten. Behandelt wird die Randisolation 38 im Zusammenhang mit den Schichten 24 und 28 wie eine elektrische Isolation. Es soll erreicht werden, dass die Randisolation 38 überall eine gleichmäßige weiche Struktur hat und überall ringsum vollständig intakt ist. Als günstige Randisolation 38 hat sich die Ausbildung nach der o.g. DE 34 09 535 C2 oder Streifen, hergestellt aus dem Material der oben beschriebenen Matten 30, vorzugsweise mit einer Dichte von 120 bis 180 kg/m³, erwiesen. Vorzugsweise liegt die Randisolation 38 als Rollenware vor. Die Randisolation 38 umgibt zumindest die Estrichschicht 36, vorteilhafterweise auch die Folie 32 und die mittlere Schicht 28.

In besonders bevorzugter Ausgestaltung wird die Randisolation 38 auf die unterste Schicht 24 aufgelegt, bevor die mittlere Schicht 28 aufgebracht wird. Dies ist in den Figuren 1 und 2 gezeigt. Die Randisolation 38 erstreckt sich mehrere Zentimeter, vorzugsweise mindestens 3 cm, insbesondere mindestens 10 cm, in der Waagerechten und wird dann in Nähe der Mauer 22 nach oben abgewinkelt. Sie reicht stets über das Niveau der Estrichschicht 36 nach oben hinaus, dies um zumindest 2 cm. Es wird zudem mit Überstand gearbeitet, also mehr Material, als erforderlich. Der Überstand wird erst abgeschnitten, wenn die weiteren Arbeiten weitgehend, insbesondere vollständig abgeschlossen sind. So zeigen die Figuren 1 und 2 eine Nutzschicht 40, beispielsweise eine Nutzschicht 40 in Form eines Teppichbodens oder eines Parketts auf der Estrichschicht 36. Auch diese Nutzschicht 40 ist nicht in Kontakt mit der Mauer 22, sondern durch die Randisolation 38 von dieser getrennt. Die Randisolation 38 ist oberhalb der Nutzschicht 40 auf diese umgeklappt und verläuft über mindestens 5 mm, vorzugsweise 10 mm parallel zu dieser. Eine Fußbodenleiste 42 befindet sich oberhalb der Randisolation 38. Sie ist durch die Randisolation 38 von der Nutzschicht 40 getrennt. Die Fußbodenleiste 42 ist mit der Mauer 22 verbunden.

Insgesamt ist daher die Randisolation 38 U-förmig. Nach außen ist das obere, abgeschnittene Ende der Randisolation 38 durch eine Lage 44 aus dauerelastischem Kitt abgedeckt und geschützt. Dieser elastische Kitt ist so ausgewählt, dass er keine Schallbrücke bildet. Er soll möglichst ebenso akustische Eigenschaften haben wie die Randisolation 38.

Die für den Unterbau verwendeten Materialien haben einen hohen dynamischen Steifheitswert und bewirken eine gute Schallisolation. Diese Schallisolation ist sowohl in vertikaler Richtung, also gegenüber der tragenden Betondecke 20, als auch in horizontaler Richtung, also gegenüber Mauern 22.

In Figur 1 hat die Dicke der untersten Schicht 24 den Wert 5 cm, die Dicke der mittleren Schicht 28 beträgt 2,5 cm und die Folie 32 hat eine Dicke von 0,2 cm, einschließlich einer Filzschicht 34, so dass die Gesamtdicke 7,7 cm beträgt, die nach Aufbringen der Estrichschicht 36 auf etwa 7 cm schrumpft. In der Ausführung nach Figur 2 hat die unterste Schicht 24 eine Dicke von 3 cm, die mittlere Schicht 28 hat eine Dicke von 1 cm und es wird wieder eine mit einer Filzschicht 34 versehene Folie 32 benutzt, die 0,2 cm Dicke hat. Es ergibt sich eine Gesamtdicke von 4,5 cm. Diese reduziert sich nach Aufbringen der Estrichschicht 36 auf etwa 3,5 cm. Im Ausführungsbeispiel nach Figur 1 wird eine Schalldämmung von etwa 34 dB erreicht, im Ausführungsbeispiel nach Figur 2 eine Schalldämmung von etwa 32 dB.

Bei der Herstellung der Randisolation 38 wird ein Band aus demselben Material, wie es auch für die Matten 30 verwendet wird, an die Wand der Mauer 22 geklebt. Es wird dabei so positioniert, dass die obere Kante mindestens 10 cm über der Höhe der tragenden Betondecke 20 ist. Dieser obere Bereich, oberhalb der Höhe des fertigen Unterbaus, wird nicht festgeklebt. Unten ist die Randisolation 38 in die Waagerechte umgeschlagen und befindet sich auf der untersten Schicht 24. Dort erstreckt sie sich etwa 10 cm in der Waagerechten. Auf diese Weise erreicht man den Vorteil, dass sich die unterste Schicht 24 unmittelbar bis zur Mauer 22 erstrecken kann und nach Fertigstellung eine Art Barriere entlang der Mauern 22 ausgebildet wird, so dass keine Bestandteile der untersten Schicht 24, insbesondere nicht der feinere Bestandteil der Partikel, vertikal entlang der Mauer 22 bewegt wird, wenn man die nachfolgenden Arbeiten durchführt, insbesondere die Estrichschicht 36 aufbringt. Man kann auch so arbeiten, dass die Randisolation 38 überhaupt nicht mit der Mauer 22 verbunden ist, sondern nur temporär fixiert ist. Die temporäre Fixierung kann entfernt werden, sobald der Fußbodenaufbau erfolgt ist. Man kann auch einen Haftkleber verwenden.

## Patentansprüche

1. Fußbodenaufbau mit thermischer Dämmung und Schalldämmung, der folgende Schichten (24, 28) in der angegebenen Reihenfolge von unten nach oben aufweist:
- eine unterste Schicht (24) aus Partikeln, die eine thermische Leitfähigkeit kleiner/gleich 0,1 W/mK aufweisen und die nicht durch Bindemittel verbunden sind,
- eine mittlere Schicht (28) aus Matten (30), die aus Kunststoffschaum bestehen, diese mittlere Schicht (28) ist mindestens 1 cm dick,
- eine Folie (32) und
- eine tragende, schwimmende Estrichschicht (36),
**dadurch gekennzeichnet, dass** wobei zumindest die Estrichschicht (36) von einer umlaufenden Randisolation (38) umgeben ist, dass die Folie (32) eine wasserdichte Folie (32) ist, dass die Folie (32) eine Kunststofffolie mit einer Dicke von mindestens 0,03 mm ist, und dass die Folie (32) mit einer Filzschicht (34) verbunden ist.

2. Fußbodenaufbau nach Anspruch 1, **dadurch gekennzeichnet, dass** die unterste Schicht (24) eine Körnung von 0,01 bis 10 mm, vorzugsweise von 0,01 bis 1 mm aufweist.

3. Fußbodenaufbau nach Anspruch 1 oder 2, **dadurch gekennzeichnet, dass** die unterste Schicht (24) eine Dicke von 3 bis 5 cm hat.

4. Fußbodenaufbau nach einem der vorangegangenen Ansprüche, **dadurch gekennzeichnet, dass** die unterste Schicht (24) Partikel aufweist, die aus mindestens einem der nachfolgenden Materialien hergestellt sind: PUR, Polyether, Latex, Textilien.

5. Fußbodenaufbau nach einem der vorangegangenen Ansprüche, **dadurch gekennzeichnet, dass** sich in der untersten Schicht (24) Versorgungsleitungen (26) befinden, wobei zu den Versorgungsleitungen (26) Gasleitungen, Flüssigkeitsleitungen, Abwasserleitungen, elektrische Leitungen gehören.

6. Fußbodenaufbau nach einem der vorangegangenen Ansprüche, **dadurch gekennzeichnet, dass** die Matten (30) aus Kunststoffschaum aus mindestens einem der nachfolgenden Materialien hergestellt sind: Latex, PUR und Polyether, dass die Matten (30) zusammenhängend sind, und dass die Matten (30) eine Dichte von 50 bis 150 kg/m³, insbesondere 80 bis 125 kg/m³ aufweisen.

7. Fußbodenaufbau nach dem vorangegangenen Anspruch, **dadurch gekennzeichnet, dass** die mittlere Schicht (28) so aus den Matten (30) zusammengesetzt ist, dass zwischen benachbarten Matten (30) keine Fugen auftreten, die bis zur untersten Schicht (24) durchgehen.

8. Fußbodenaufbau nach einem der vorangegangenen Ansprüche, **dadurch gekennzeichnet, dass** die mittlere Schicht (28) eine Dicke von 1 bis 2,5 cm aufweist.

9. Fußbodenaufbau nach einem der vorangegangenen Ansprüche, **dadurch gekennzeichnet, dass** die Folie (32) eine Kunststofffolle mit einer Dicke von mindestens 0,1 mm ist.

10. Fußbodenaufbau nach dem vorangegangenen Anspruch, **dadurch gekennzeichnet, dass** die Folie (32) eine PVC-Folie ist.

11. Fußbodenaufbau nach einem der vorangegangenen Ansprüche, **dadurch gekennzeichnet, dass** die Randisolation (38) ein flexibles Band mit einer Dicke von mindestens 5 mm, vorzugsweise mindestens 10 mm ist.

12. Fußbodenaufbau nach einem der vorangegangenen Ansprüche, **dadurch gekennzeichnet, dass** die Randisolation (38) aus demselben Material wie die Matten (30) besteht.

13. Fußbodenaufbau nach einem der vorangegangenen Ansprüche, **dadurch gekennzeichnet, dass** die Randisolation (38) einen wagrecht verlaufenden Schenkel aufweist, der mindestens 3, insbesondere mindestens 10 cm lang ist und auf der untersten Schicht (24) aufliegt.

14. Fußbodenaufbau nach einem der vorangegangenen Ansprüche, **dadurch gekennzeichnet, dass** die Randiselation (38) aus weichem Kunststoffschaum hergestellt ist, und dass sie eine Dichte von 120 bis 180 kg/m³ aufweist.

## Claims

1. A flooring structure with thermal insulation and sound insulation, comprising, in the specified order from the bottom to the top, the following layers (24, 28):
- a lowermost layer (24) of particles which have a thermal conductivity of less than/equal to 0.1 W/mK and are not bonded by binding agents,
- a middle layer (28) of mats (30) consisting of plastic foam; this middle layer (28) is at least 1 cm thick,
- a film (32) and
- a supporting, floating screed layer (36),
**characterised in that** at least the screed layer (36) is surrounded by a peripheral edge insulation (38), that the film (32) is a waterproof film (32), that the film (32) is a plastic film with a thickness of at least 0.03 mm, and that the film (32) is bonded to a felt layer (34).

2. The flooring structure according to claim 1, **characterised in that** the lowermost layer (24) has a grain size of 0.01 to 10 mm, preferably of 0.01 to 1 mm.

3. The flooring structure according to claim 1 or 2, **characterised in that** the lowermost layer (24) has a thickness of 3 to 5 cm.

4. The flooring structure according to any one of the preceding claims, **characterised in that** the lowermost layer (24) comprises particles that are made from at least one of the following materials: PUR, polyether, latex, textiles.

5. The flooring structure according to any one of the preceding claims, **characterised in that** supply lines (26) are situated in the lowermost layer (24), the supply lines (26) including gas lines, liquid lines, sewer lines, electric lines.

6. The flooring structure according to any one of the preceding claims, **characterised in that** the mats (30) are made from plastic foam of at least one of the following materials: latex, PUR and polyether, that the mats (30) are contiguous, and that the mats (30) have a density of 50 to 150 kg/m³, in particular 80 to 125 kg/m³.

7. The flooring structure according to any one of the preceding claims, **characterised in that** the middle layer (28) is composed of the mats (30) in such a way that no gaps that go through down to the lowermost layer (24) appear between adjacent mats (30).

8. The flooring structure according to any one of the preceding claims, **characterised in that** the middle layer (28) has a thickness of 1 to 2.5 cm.

9. The flooring structure according to any one of the preceding claims, **characterised in that** the film (32) is a plastic film with a thickness of at least 0.1 mm.

10. The flooring structure according to the preceding claim, **characterised in that** the film (32) is a PVC film.

11. The flooring structure according to any one of the preceding claims, **characterised in that** the edge insulation (38) is a flexible strip with a thickness of at least 5 mm, preferably at least 10 mm.

12. The flooring structure according to any one of the preceding claims, **characterised in that** the edge insulation (38) consists of the same material as the mats (30).

13. The flooring structure according to any one of the preceding claims, **characterised in that** the edge insulation (38) has a horizontally extending leg, which is at least 3, in particular at least 10 cm long and rests on the lowermost layer (24).

14. The flooring structure according to any one of the preceding claims, **characterised in that** the edge insulation (38) is made from soft plastic foam, and that it has a density of 120 to 180 kg/m³.

## Revendications

1. Structure de plancher comprenant une isolation thermique et une isolation acoustique, qui présente les couches (24, 28) suivantes dans l'ordre indiqué de bas en haut :
- une couche (24) dite la plus basse en particules qui présentent une conductivité thermique inférieure/égale à 0,1 W/mK et qui ne sont pas liées par des liants,
- une couche de milieu (28) en nattes (30) qui se composent de mousse plastique, cette couche de milieu (28) présente une épaisseur d'au moins 1 cm,
- une feuille (32) et
- une couche d'aire (36) flottante porteuse,
**caractérisée par le fait qu'**au moins ladite couche d'aire (36) est entourée d'une isolation marginale périphérique (38), que ladite feuille (32) est une feuille imperméable à l'eau (32), que ladite feuille (32) est une feuille en matière plastique ayant une épaisseur d'au moins 0,03 mm et que ladite feuille (32) est reliée à une couche en feutre (34).

2. Structure de plancher selon la revendication 1, **caractérisée par le fait que** ladite couche la plus basse (24) présente une granulométrie comprise entre 0,01 et 10 mm, de préférence entre 0,01 et 1 mm.

3. Structure de plancher selon la revendication 1 ou 2, **caractérisée par le fait que** ladite couche la plus basse (24) présente une épaisseur comprise entre 3 et 5 cm.

4. Structure de plancher selon l'une quelconque des revendications précédentes, **caractérisée par le fait que** ladite couche la plus basse (24) présente des particules qui sont réalisées dans l'une au moins des matières suivantes : le PUR, le polyéther, le latex, les textiles.

5. Structure de plancher selon l'une quelconque des revendications précédentes, **caractérisée par le fait que** des conduites d'alimentation (26) se trouvent dans ladite couche la plus basse (24), parmi lesdites conduites d'alimentation (26) comptant des conduites à gaz, des conduites de liquide, des conduites d'eaux usées, des câbles électriques.

6. Structure de plancher selon l'une quelconque des revendications précédentes, **caractérisée par le fait que** lesdites nattes (30) en mousse plastique sont réalisées dans l'une au moins des matières suivantes : le latex, le PUR et le polyéther, que lesdites nattes (30) sont continues et que lesdites nattes (30) présentent une densité comprise entre 50 et 150 kg/m³, en particulier entre 80 et 125 kg/m³.

7. Structure de plancher selon la revendication précédente, **caractérisée par le fait que** ladite couche de milieu (28) est composée des nattes (30) de telle manière qu'il n'existe pas de joints entre des nattes (30) voisines, qui s'étendent jusqu'à ladite couche la plus basse (24).

8. Structure de plancher selon l'une quelconque des revendications précédentes, **caractérisée par le fait que** ladite couche de milieu (28) présente une épaisseur comprise entre 1 et 2,5 cm.

9. Structure de plancher selon l'une quelconque des revendications précédentes, **caractérisée par le fait que** ladite feuille (32) est une feuille en matière plastique ayant une épaisseur d'au moins 0,1 mm.

10. Structure de plancher selon la revendication précédente, **caractérisée par le fait que** ladite feuille (32) est une feuille en PVC.

11. Structure de plancher selon l'une quelconque des revendications précédentes, **caractérisée par le fait que** ladite isolation marginale (38) est une bande flexible ayant une épaisseur d'au moins 5 mm, de préférence d'au moins 10 mm.

12. Structure de plancher selon l'une quelconque des revendications précédentes, **caractérisée par le fait que** ladite isolation marginale (38) est réalisée dans la même matière que lesdites nattes (30).

13. Structure de plancher selon l'une quelconque des revendications précédentes, **caractérisée par le fait que** ladite isolation marginale (38) présente une branche s'étendant horizontalement qui présente une longueur d'au moins 3, en particulier d'au moins 10 cm et qui repose sur ladite couche la plus basse (24).

14. Structure de plancher selon l'une quelconque des revendications précédentes, **caractérisée par le fait que** ladite isolation marginale (38) est réalisée en mousse plastique souple et qu'elle présente une densité comprise entre 120 et 180 kg/m³.
